# EUROPÄISCHE PATENTSCHRIFT

(11) **EP 0 962 592 B1**
(45) Veröffentlichungstag und Bekanntmachung des Hinweises auf die Patenterteilung: **14.04.2004**
(21) Anmeldenummer: 99110330.0
(22) Anmeldetag: 28.05.1999
(51) Int. Cl.: E01B 9/30, E01B 9/66

(54) **Regelbare Schienenbefestigung**
Adjustable rail fixation
Fixation de rail réglable

(30) Priorität: 30.05.1998 DE 19824458
(43) Veröffentlichungstag der Anmeldung: 08.12.1999
(73) Patentinhaber: Pfleiderer Infrastrukturtechnik GmbH & Co. KG, 92318 Neumarkt (DE)
(72) Erfinder:
(74) Vertreter: Matschkur, Lindner, Blaumeier Patent- und Rechtsanwälte

(56) Entgegenhaltungen:
- DE-A- 2 347 794
- DE-C- 19 608 823
- GB-A- 2 214 545
- US-A- 4 193 544
- US-A- 5 096 119
- US-A- 5 221 044

## Beschreibung

Die Erfindung betrifft eine Vorrichtung zur Befestigung von Schienen auf Schwellen bei schienengeführten Verkehrswegen, wie sie gattungsmäßig aus der DE AS 1257817 bekannt ist, die aus einer Zwischenplatte unter dem Schienenfuß, Winkelführungsplatten, die den Schienenfuß beidseitig unverschieblich gegen einen Nutgrund und/oder eine Schulter auf der Schwelle abstützen, Spannklemmen, die den Schienenfuß elastisch zwischen den Führungsplatten niederdrücken, und Schienenbefestigungsschrauben, die in Dübel in der Schwelle verankert sind und die Führungsplatten und Spannklemmen unverschieblich auf der Schwelle halten, besteht und die die Verwendung von mindestens zwei Schienentypen mit unterschiedlicher Fußbreite bei gleicher Spurweite auf einer Schwelle zulässt.

Derartige Vorrichtungen zur Schienenbefestigung könnten sinnvoll bei Bahnbetrieben, z. B. bei der Deutschen Bahn (DB) Verwendung finden, bei denen mehrere Schienentypen mit unterschiedlichen Fußbreiten im Einsatz sind. Jeder Schienentyp erforderte bisher jeweils eine angepasste Ausbildung des Aufstandsbereichs der Schiene auf der Schwelle und damit einen gesonderten Schwellentyp. Um zu vermeiden, dass für jeden verwendeten Schienentyp unterschiedliche Schwellen beim Schwellenhersteller oder beim Bahnbetreiber vorgehalten werden müssen, ist ein Schwellentyp wünschenswert, der mindestens für zwei häufig eingesetzte Schienentypen verwendbar wäre.

Der Erfindung liegt die Aufgabe zugrunde, eine Schienenbefestigung für eine Schwelle zu entwickeln, die unter Beibehaltung einer gleichen Spurweite die Verwendung mehrerer Schienentypen mit unterschiedlichen Fußbreiten zulässt.

Die Aufgabe wird gelöst durch Schienenbefestigungen mit den Merkmalen der Ansprüche 1 oder 2.

Durch die erfindungsgemäßen Lösungen kann für Gleisroste, in denen bei gleicher Spurweite unterschiedliche Schienentypen mit unterschiedlicher Fußbreite eingebaut werden sollen, der gleiche Schwellentyp verwendet werden. Durch Wegfall einer zahlenmäßig erhöhten Schwellenvorhaltung und von Lagerflächen sind erhebliche Kosteneinsparungen möglich. Den Einsparungen steht ein geringer Mehraufwand durch Distanzstücke mit Kragarmen bei der Lösung nach Anspruch 1 bzw. durch eine geringfügig verlängerte Spannklemme und einfache Distanzstücke nach dem Anspruch 2 gegenüber. Weitere zweckmäßige Ausgestaltungen der Erfindung, die z. B. einer weitgehenden Vormontage der Distanzstücke vor Einbau der Schienen in den Gleisrosten dienen, sind in Unteransprüchen beschrieben.

Die Erfindung wird anhand der Figuren 1 - 4 erläutert. Es zeigen:
- Fig. 1-4: Schnitte in Schwellenlängsachse durch die erfindungsgemäße Schienenbefestigungsvorrichtung:
Fig. 1 bei Einbau des Schienentyps 9 mit größter Fußbreite 10,
Fig. 2 bis 4 bei Einbau des Schienentyps 11 mit geringerer Fußbreite12,
- Fig. 5 und 6: das Beispiel eines Montagerahmens nach Anspruch 5,
Fig. 5 als Aufsicht
Fig. 6 als Schnitt in Schienenachse und senkrecht zur Schwellenachse.

In Fig. 1 ist eine bei der Deutschen Bahn übliche Schienenbefestigungsvorrichtung für den hier als Grundtyp bezeichneten Schienentyp 9 dargestellt: Auf einer Schwelle 1 ist eine Schiene 9 mit ihrem Schienenfuß 10 mit Hilfe der Vorrichtung befestigt. Die Schiene 9 liegt mit ihrem Fuß 10 unter Zwischenhaltung einer nachgiebigen Zwischenplatte 8 auf der Oberseite der Schwelle 1 auf. Der Fuß 10 der Schwelle wird seitlich gehalten durch Winkelführungsplatten 6, die sich ihrerseits in der Nut 2 und an der Schulter 3 der Schwelle abstützen. Eine Schienenbefestigungsschraube 5, die im Dübel 4 in der Schwelle 1 verankert ist, drückt eine Spannklemme 7, die schienenaußenseitig sich auf die Winkelführungsplatte 6 abstützt, mit ihrem anderen Auflager federnd auf den Schienenfuß 12 und verhindert das Abheben der Schiene.

Die für ein Gleis mit dem Schienentyp 9 eingesetzte Schwelle 1 kann erfindungsgemäß unverändert für Gleise mit Schienentypen 11 mit schmalerem Schienenfuß 12 als dem Fuß 10 des Grundtyps 9 verwendet werden. Um sie unverändert benutzen zu können, sind geringfügige Ergänzungen bzw. Änderungen der üblichen Schienenbefestigungsvorrichtung erforderlich.

Die komplette übliche Befestigungsvorrichtung für den Grundtyp 9 kann bei einer Ausbildung der Vorrichtung für den Schienentyp 11 nach Anspruch 1 beibehalten werden (Fig. 2). Die ungleich breiten, zwischen den Rändern des schmaleren Schienenfußes 12 und den Widerlagern der Winkelführungsplatten 6 entstehenden Fugen 13, 14 werden durch Distanzstücke 15, 18 kraftschlüssig für die Übertragung von Horizontalkräften aus der Schiene in die Schwelle geschlossen. Durch den schmaleren Schienenfuß 12 des Schienentyps 11 verschiebt sich der schienenseitige innere Aufdrückpunkt der Spannklemme 7 zum Rand des Fußes. Es könnte die Spannklemme vom Schienenfuß abgleiten und die Standfestigkeit der Schiene würde gefährdet. Dieser Mangel kann ausgeglichen werden, indem die Niederhaltungskraft aus der Spannklemme 7 über einen Kragarm 16, 19 an den Distanzstücken 15 bzw. 18 mittelbar und zum Schienensteg verschoben in die Schiene 11 eingeleitet wird. Den Kragarmen 16, 19 können Kragarme 17, bzw. 20 entsprechen, mit denen sich die Distanzstücke gegen die Widerlager an den Winkelführungsplatten abstützen können. Die Kragarme 17 und 20 sind pro Distanzstück zweiteilig und befinden sich jeweils außerhalb der Mittelschlaufe der Spannklemme 7. Dadurch wird ein Verschieben der Distanzstücke in Schienenrichtung verhindert.

Eine einfachere etwa rechteckige Ausführung der Distanzstücke 21, 22 ohne Kragarme sieht die Schienenbefestigungsvorrichtung nach Anspruch 2 vor (Fig. 3). Für diese Vorrichtung muss die Spannklemme 7 jedoch durch eine geringfügig verlängerte Spannklemme 23 ausgetauscht werden, um den Druckpunkt der Klemme auf dem Schienenfuß 12 näher zum Schienensteg hin zu verlegen. Bei dieser Vorrichtung wird die gleiche Zwischenplatte 8 wie bei der Schienenbefestigung für den Schienen-Grundtyp 9 verwendet. Die Distanzstücke 21, 22 sind auf der Zwischenplatte 8 angeordnet. Zur Montageerleichterung bei der Vormontage des Gleisrostes und zur Verhinderung des Verschiebens in Schienenrichtung können die Distanzstücke 21, 22 auf der Platte 8 aufgeklebt sein (Anspruch 4).

Eine Variante zur Vorrichtung nach Anspruch 2 (Fig. 3) stellt die Vorrichtung gemäß Fig.4 dar.

Bei dieser Schienenbefestigungsvorrichtung (Fig.4) beschränkt sich die Zwischenplatte 33 in ihrer Breite auf die Breite des Fußes 12 des Schienentyps 11. Die etwa rechteckigen Distanzstücke 31, 32 reichen über die volle Höhe der Fugen 13, 14 bis auf die Oberfläche des Schwellenbetons. Auch bei dieser Befestigung ist eine verlängerte Spannklemme 23 wie bei der Ausführung nach Anspruch 2 (Fig. 3) erforderlich.

Zur Montageerleichterung der Distanzstücke 15, 18 bzw. 21, 22 bzw. 31, 32 bei der Vormontage der Gleisroste bzw. der mit der Befestigungsvorrichtung ausgerüsteten Schwellen können die Distanzstücke in in Aufsicht rechteckigen Montagerahmen 40 zusammengeschlossen sein. Der Rahmen 40 weist senkrecht zur Schwellenachse in den Fugen 13, 14 verlaufende Riegel 41 bzw. 42 und außen neben der Schwelle 1 unterhalb des Schienenfußes 12 parallel zur Schwellenachse verlaufende Riegel 43 auf (Fig. 5 und 6). Dieser Riegel 43 verhindert auch das Herauswandem der Distanzstücke 31 bzw. 32 und der Zwischenplatte 33 unter Betriebsbeanspruchung.

## Patentansprüche

1. Bausatz zur Befestigung von Schienen (9, 11) auf Schwellen (1) bei schienengeführten Verkehrswegen, bestehend aus einer Zwischenplatte (8, 33) unter dem Schienenfuß, Winkelführungsplatten (6), die den Schienenfuß beidseitig unverschieblich gegen einen Nutgrund (2) und/oder eine Schulter (3) auf der Schwelle abstützen, Spannklemmen (7, 23), die den Schienenfuß elastisch zwischen den Führungsplatten niederdrücken, und Schienenbefestigungsschrauben (5), die in Dübeln (4) in der Schwelle verankerbar sind, um die Führungsplatten und Spannklemmen unverschieblich auf der Schwelle zu halten, wobei der Bausatz die Verwendung von mindestens zwei Schienentypen (9, 11) mit unterschiedlicher Breite des Fußes (10 bzw. 12) bei gleicher Spurweite des Gleises auf einer Schwelle zulässt,
• wobei die Dübel (4) für die Schienenbefestigungsschrauben (5) in der Schwelle (1) so angeordnet sind, dass ihr Einbau der Sollposition der Winkelführungsplatten (6) als seitliche Widerlager für den Schienentyp (9) mit dem breitesten Schienenfuß (10) entspricht und die Zwischenplatte (8, 33), die Winkelführungsplatten (6), die Spannklemmen (7, 23), und die Schienenbefestigungsschrauben (5) ebenfalls entsprechend diesem Schienentyp vorgesehen sind,
• wobei der Bausatz noch Distanzstücke (15, 18) enthält, durch welche die bei Verwendung des Schienentyps (11) mit schmalerem Schienenfuß (12) bei gleicher Spurweite des Gleises seitlich zwischen dem Schienenfuß und den Winkelführungsplatten (6) und über der Zwischenplatte (8) entstehenden breiteren Fugen (13, 14) durch Distanzstücke (15, 18) kraftschlüssig geschlossen werden können,
• wobei die Distanzstücke (15, 18) mindestens einen zum Schienenfuß gerichteten ersten Kragarm (16, 19) und entgegengesetzt gerichtete zweite Kragarme (17, 20) aufweisen, wobei der erste Kragarm (16, 19) einen angrenzenden Bereich des Schienenfußes (12) übergreift und ihn mindestens an einem Punkt tangiert und die entgegengesetzt gerichteten zweiten Kragarme (17, 20) einen angrenzenden Bereich der Winkelführungsplatten (6) übergreifen und diese mindestens an einem Punkt tangieren
• und dass Spannklemmen (7) im Einbauzustand auf die Distanzstücke (15, 18) drücken und dadurch den Schienenfuß (12) mittelbar niederhalten.

2. Bausatz zur Befestigung von Schienen (9, 11) auf Schwellen (1) bei schienengeführten Verkehrswegen, bestehend aus einer Zwischenplatte (8, 33) unter dem Schienenfuß, Winkelführungsplatten (6), die den Schienenfuß beidseitig unverschieblich gegen einen Nutgrund (2) und/oder eine Schulter (3) auf der Schwelle abstützen, Spannklemmen (7, 23), die den Schienenfuß elastisch zwischen den Führungsplatten niederdrücken und Schienenbefestigungsschrauben (5), die in Dübeln (4) in der Schwelle verankerbar sind, um die Führungsplatten und Spannklemmen unverschieblich auf der Schwelle zu halten, wobei der Bausatz die Verwendung von mindestens zwei Schienentypen (9, 11) mit unterschiedlicher Breite des Fußes (10 bzw. 12) bei gleicher Spurweite des Gleises auf einer Schwelle zulässt,
• wobei die Dübel (4) für die Schienenbefestigungsschrauben (5) in der Schwelle (1) in der Position angeordnet sind, die der Sollposition für die Stellung der Winkelführungsplatten (6) als seitliche Widerlager für den Schienentyp (9) mit dem breitesten Schienenfuß (10) entspricht,
• wobei der Bausatz noch Distanzstücke (21, 22) enthält, durch welche bei Verwendung des Schienentyps (11) mit schmalerem Schienenfuß (12) bei gleicher Spurweite des Gleises seitlich zwischen dem Schienenfuß und den Winkelführungsplatten (6) entstehenden breiteren Fugen (13, 14) kraftschlüssig geschlossen werden können und
• wobei die Spannklemmen (23) im Einbauzustand die Distanzstücke (21, 22) übergreifen und den Fuß (12) der Schiene (11) niederhalten.

3. Bausatz nach Anspruch 2, dass die Zwischenplatte (8) so ausgebildet ist, dass sie sich bis zu den Winkelführungsplatten (6) erstreckt.

4. Bausatz nach Anspruch 3, **dadurch gekennzeichnet, dass** die Distanzstücke (21, 22) auf der Zwischenplatte (8) aufklebbar sind.

5. Bausatz nach einem der Ansprüche 1 bis 4, **dadurch gekennzeichnet, dass** die Distanzstücke (15, 18, bzw. 21, 22, bzw. 31, 32) untereinander in einem Montagerahmen verbunden sind, die senkrecht zur Schwellenachse in den Fugen (13, 14) verlaufende Riegel (41 bzw. 42) und außen neben der Schwelle verlaufende Riegel (43) aufweisen, wobei die zur Schwellenachse senkrechten Riegel (41, 42) über der Schwellen- bzw. Zwischenplattenoberfläche und die zur Schwellenachse parallelen Riegel (43) unterhalb der Schienenfuß-Sohle verlaufen.

6. Bausatz nach einem der Ansprüche 2 bis 4, **dadurch gekennzeichnet, dass** die Distanzstücke (21, 22 bzw. 31, 32) mit der Zwischenplatte (8 bzw. 33) eine als Ganzes einsetzbare Montageeinheit bilden.

7. Bausatz nach einem der Ansprüche 1 bis 6, **dadurch gekennzeichnet, dass** das Material der Distanzstücke Stahl ist.

8. Bausatz nach einem der Ansprüche 1 bis 6, **dadurch gekennzeichnet, dass** das Material der Distanzstücke ein geeigneter Kunststoff- z. B. Polyurethan - ist.

## Claims

1. Kit for fixing rails (9,11) to sleepers (1) in rail-guided carriageways, consisting of an intermediate plate (8, 33) under the rail foot, angle guide plates (6), which support the rail foot on both sides immovably against the base (2) of a groove and/or a shoulder (3) on the sleeper, clamping grips (7, 23), which push the rail foot down resiliently between the guide plates, and rail fixing screws (5), which may be anchored in dowels (4) in the sleeper, in order to hold the guide plates and clamps immovably on the sleeper, the kit permitting the use of at least two rail types (9, 11) with a different width of foot (10 or 12) but the same track width on a sleeper,
• wherein the dowels (4) for the rail fixing screws (5) are so disposed in the sleeper (1) that their fitting corresponds to the reference position of the angle guide plates (6) as a lateral abutment for the rail type (9) with the widest rail foot (10) and the intermediate plate (8, 33), the angle guide plates (6), the clamping grips (7, 23) and the rail fixing screws (5) likewise are provided according to this rail type,
• wherein the kit further comprises spacer blocks (15, 18), whereby the wider joints (13, 14) arising laterally between the rail foot and the angle guide plates (6) and over the intermediate plate (8) when the type of rail (11) is used which has narrower rail foot (12) can be closed non-positively by spacer blocks (15, 18),
• wherein the spacer blocks (15, 18) have at least one first jib (16, 19) oriented towards the rail foot and contrarily oriented second jibs (17, 20), the first jib (16, 19) overlapping an adjacent region of the rail foot (12) and touching the same in least at one point, and the contrarily oriented second jibs (17, 20) overlapping an adjacent region of the angle guide plates (6) and touching these in at least one point
• and wherein clamping grips (7) push on the spacer blocks (15, 18) in the fitted state and thus directly hold down the rail foot (12).

2. Kit for fixing rails (9, 11) to sleepers (1) in rail-guided carriageways, consisting of an intermediate plate (8, 33) under the rail foot, angle guide plates (6), which support the rail foot on both sides immovably against the base (2) of a groove and/or a shoulder (3) on the sleeper, clamping grips (7, 23), which push the rail foot down resiliently between the guide plates, and rail fixing screws (5), which may be anchored in dowels (4) in the sleeper, in order to hold the guide plates and clamps immovably on the sleeper, the kit permitting the use of at least two rail types (9, 11) with a different width of foot (10 or 12) but the same track width on a sleeper,
• wherein the dowels (4) for the rail fixing screws (5) in the sleeper (1) are disposed in a position which corresponds to the reference position for the position of the angle guide plates (6) as a lateral abutment for the rail type (9) with the widest rail foot (10),
• wherein the kit further comprises spacer blocks (21, 22) with which, when the rail type (11) having a narrower rail foot (12) with the same track width is used, wider joints (13, 14) arising between the rail foot and the angle guide plates (6) can be non-positively closed and
• wherein the clamping grips (23) overlap the spacer blocks (21, 22) in the fitted state and hold down the foot (12) of the rail (11).

3. Kit according to claim 2, **characterised in that** the intermediate plate (8) is so formed that it extends as far as the angle guide plates (6).

4. Kit according to claim 3, **characterised in that** the spacer blocks (21, 22) may be adhered to the intermediate plate (8).

5. Kit according to one of claims 1 to 4, **characterised in that** the spacer blocks (15, 18 and 21, 22 and 31, 32 respectively) are joined one below another in an assembly frame and have bolts (41 and 42 respectively) extending perpendicular to the sleeper axis in the joints (13, 14) and bolts (43) extending on the outside next to the sleeper, wherein the bolts (41, 42) extending perpendicular to the sleeper axis extend over the sleeper or intermediate plate surface and the bolts (43) parallel to the sleeper axis extend under the rail foot sole.

6. Kit according to one of claims 2 to 4, **characterised in that** the spacer blocks (21, 22 and 31, 32 respectively) form with the intermediate plate (8 and 33 respectively) an assembled unit which can be used as a whole.

7. Kit according to one of claims 1 to 6, **characterised in that** the material of the spacer blocks is steel.

8. Kit according to one of claims 1 to 6, **characterised in that** the material of the spacer blocks is a suitable plastics material, e.g. polyurethane.

## Revendications

1. Ensemble pour la fixation de rails (9, 11) sur des traverses (1) dans des voies de communication guidées par des rails, du type se composant d'une plaque intermédiaire (8, 33) située sous la semelle du rail, de plaques de guidage angulaires (6) qui appuient la semelle du rail de façon non déplaçable des deux côtés sur la traverse, contre un terrain rainuré (2) et/ou un épaulement (3), de pinces de tension (7, 23), qui repoussent vers le bas la semelle du rail élastiquement entre les plaques de guidage et des vis de fixation de rails (5) qui sont ancrables dans des goujons (4) de la traverse, en vue de maintenir de façon indéplaçable les plaques de guidage et les pinces de tension sur la traverse, l'ensemble permettant l'utilisation d'au moins deux types de rails (9, 11) de largeur de semelles différentes (10 et 12) pour le même écartement de la voie sur une traverse,
• les goujons (4) pour les vis de fixation de rails (5) dans la traverse (1 ) étant disposés de manière telle que leur aménagement sur la position fixée des plaques de guidage angulaires (6) en tant que piédroit latéral pour le type de rail (33) correspond à la plus large semelle de rail (10) et que les plaques intermédiaires (8, 33), les plaques de guidage angulaire (6), les pinces de tension (7, 23) et les vis de fixation de rails (5) sont prévues également de façon correspondant à ce type de rail,
• l'ensemble contenant encore des pièces d'espacement (15, 18) par lesquelles, lors de l'utilisation du type de rails (11) à semelle de rails plus étroite pour le même écartement de voies, les espaces d'emboîtement (13, 14) plus larges créés latéralement entre les semelles du rail et les plaques de guidage angulaires (6) sur la plaque intermédiaire peuvent être fermés et verrouillés par les pièces d'espacement (15, 18),
• les pièces d'espacement (15, 18) présentant au moins un premier bras de collier (16, 19) orienté vers la semelle du rail et un second bras de collier orienté en sens contraire (17, 20), le premier bras de collier (16, 19) recouvrant une zone délimitée de la semelle de rail (12), et lui étant tangent au moins en un point et le second bras de collier orienté en sens contraire (17, 20) recouvrant une zone délimitée de la plaque de guidage angulaire (6) et lui étant tangent au moins en un point;
• et de manière telle que les pinces de tension (7) appuient sur les pièces d'espacement (15, 18) à l'état monté, et maintiennent ainsi indirectement la semelle de rail.

2. Ensemble pour la fixation de rails (9, 11) sur des traverses dans des voies de communication guidées par des rails, du type se composant d'une plaque intermédiaire (8, 33) située sous la semelle du rail, de plaques de guidage angulaires (6) qui appuient la semelle du rail de façon non déplaçable des deux côtés sur la traverse, contre un terrain rainuré (2) et/ou un épaulement (3), de pinces de tension (7, 23) qui repoussent vers le bas la semelle de rail élastiquement entre les plaques de guidage et de vis de fixation de rails (5) qui sont ancrables dans des goujons (4) de la traverse, en vue de maintenir de façon indéplaçable les plaques de guidage et les pinces de tension sur la traverse, cet ensemble permettant l'utilisation d'au moins deux types de rails (9, 11) de largeur de semelles différentes (10 et 12) pour le même écartement de la voie sur une traverse,
• les goujons (4) pour les vis de fixation de rails (5) dans la traverse (1 ) étant placés dans la position qui correspond à la position fixée pour la mise en place des plaques de guidage angulaires (6) en tant que piédroits latéraux pour le type de rails (9) ayant la plus large semelle de rail (10),
• l'ensemble contenant encore des pièces d'espacement (21, 22) par lesquelles lors de l'utilisation du type de rails (11) à semelle de rails plus étroite (12) pour le même écartement de voies, les espaces d'emboîtement plus larges (13, 14) créés entre la semelle de rail et les plaques de guidage angulaires (6) peuvent être fermés et verrouillés, et
• les pinces de tension (23) à l'état monté recouvrent les pièces d'espacement (21, 22) et maintiennent vers le bas la semelle (12) du rail (11).

3. Ensemble selon la revendication 2, **caractérisé en ce que** la plaque intermédiaire (8) est réalisée de façon telle qu'elle s'étend jusqu'aux plaques de guidage angulaire.

4. Ensemble selon la revendication 3, **caractérisé en ce que** les pièces d'espacement (21, 22) peuvent être collées sur la plaque intermédiaire (8).

5. Ensemble selon l'une quelconque des revendications 1 à 4, **caractérisé en ce que** les pièces d'espacement (15, 18 - 21, 22, - 31, 32) sont réunies ensemble les unes au-dessous des autres dans un bâti de montage qui présente des barreaux (41 et 42) s'étendant dans les espaces d'emboîtement (13, 14) perpendiculairement à l'axe de la traverse et des barreaux (43) s'étendant à l'extérieur près de la traverse, les barreaux perpendiculaires à l'axe de la traverse (41, 42) s'étendant au-dessus de la surface des traverses et des plaques intermédiaires, et les barreaux parallèles à l'axe de la traverse (43) s'étendant au-dessous du plat de la semelle de rail.

6. Ensemble selon l'une quelconque des revendications 2 à 4, **caractérisé en ce que** les pièces d'espacement (21, 22-31, 32) forment avec la plaque intermédiaire (8 -33) une unité de montage unitaire utilisable en tant que telle.

7. Ensemble selon l'une quelconque des revendications 1 à 6, **caractérisé en ce que** le matériau des pièces d'espacement est l'acier.

8. Ensemble selon l'une quelconque des revendications 1 à 6, **caractérisé en ce que** le matériau des pièces d'espacement est une matière synthétique appropriée par exemple un polyuréthane.
